# EUROPÄISCHE PATENTSCHRIFT

(11) **EP 2 948 608 B1**
(45) Veröffentlichungstag und Bekanntmachung des Hinweises auf die Patenterteilung: **12.09.2018**
(21) Anmeldenummer: 14701512.7
(22) Anmeldetag: 21.01.2014
(51) Int. Cl.: E04H 15/18, E04H 15/64

(54) **HALTEVORRICHTUNG ZUR BEFESTIGUNG VON MEMBRANKONSTRUKTIONEN MIT HILFE EINER KEDERANORDNUNG**
RETAINING DEVICE FOR FASTENING MEMBRANE CONSTRUCTIONS WITH A KEDER RAIL
DISPOSITIF DE RETENUE DESTINÉ À FIXER DES CONSTRUCTIONS À MEMBRANE AVEC UN RAIL DE "KEDER"

(30) Priorität: 24.01.2013 DE 102013001170
(43) Veröffentlichungstag der Anmeldung: 02.12.2015
(73) Patentinhaber: seele group GmbH, 86368 Gersthofen (DE)
(72) Erfinder: MORITZ, Karsten, 83101 Rohrdorf (DE)
(74) Vertreter: Trinks, Ole
(86) Internationale Anmeldenummer: PCT/EP2014/051112
(87) Internationale Veröffentlichungsnummer: WO 2014/114633

(56) Entgegenhaltungen:
- DE-U1- 8 230 404
- DE-U1- 20 217 990
- ES-A1- 2 386 043

## Beschreibung

Die vorliegende Erfindung betrifft eine Haltevorrichtung zur Befestigung von Membrankonstruktionen nach dem Oberbegriff des unabhängigen Schutzanspruches 1.

Demgemäß handelt es sich um eine Haltevorrichtung zur Befestigung von Membrankonstruktionen, wobei die Haltevorrichtung mit einem Tragwerk verbunden ist und mindestens ein Halteprofil zum Anbringen der Haltevorrichtung an dem Tragwerk aufweist. Darüber hinaus weist die Haltevorrichtung eine Kederschiene auf, welche lösbar mit dem mindestens einen Halteprofil verbunden ist und dazu ausgebildet ist, einen mit einem Keder versehenen Rand der Membrankonstruktion aufzunehmen.

Derartige Haltevorrichtungen zur Befestigung von Membrankonstruktionen sind dem Prinzip nach aus dem Stand der Technik bekannt. DE8230404U1, DE20217990U1 und ES2386043A1 zeigen Haltevorrichtungen mittels einer Keder gemäß dem Stand der Technik. Dabei weisen die Membrankonstruktionen Membranelemente auf, welche mittels einer Kedertasche, in der sich ein Keder befindet, mit der Kederschiene und somit mit dem Halteprofil der Haltevorrichtung in Wirkeingriff steht. Die Membranelemente sind für gewöhnlich aus einer oder mehrlagigen Membranen oder Pneus aus dauerhaft miteinander verbundenen Bahnen eines biegeweichen (flexiblen) Materials gebildet, die mittels mechanischer oder pneumatischer Vorspannung vorgespannt und stabilisiert sind. Im Fall des sogenannten Pneus wird die Vorspannung der Membran oder mehreren Membranen häufig durch Druckluft erzeugt, welches beispielsweise zu einem aufgepumpten Membrankissen führt.

Wie oben bereits angedeutet, wird der Rand der ein- oder mehrlagigen Membranelemente häufig als Kedertasche ausgebildet, die ebenfalls aus einer oder mehreren Lagen desselben Werkstoffes, gegebenenfalls auch aus anderen Werkstoffen besteht. In die Kedertasche ist ein sogenannter Keder eingelegt oder eingezogen. Er wird häufig auch als Kederrundschnur bezeichnet und besteht zumeist aus runden oder ovalen Querschnitten aus Elastomeren oder auch aus Schnüren aus gleichen oder unterschiedlichen Polymeren.

Vor oder bei der Montage der aus Membranelementen bestehenden Membrankonstruktion am Tragwerk wird die Kedertasche mitsamt dem Keder in einen häufig runden Kederkanal der Kederschiene eingezogen.

Membranbaukonstruktionen stellen, beispielsweise als Teil einer Baukonstruktion, insbesondere als Teil eines Daches, einer Außenwand oder einer Innenwand eines Gebäudes, häufig ein sogenanntes Sekundärtragwerk dar, dass über ein Halteprofil mit dem (Primär-) Tragwerk dauerhaft verbunden ist. Dabei ist das Halteprofil der Haltevorrichtung dauerhaft aber lösbar mit dem Tragwerk verbunden. Die Verbindung des Halteprofils mit dem Tragwerk erfolgt üblicherweise mittels einer Schraubenverbindung.

Bei den aus dem Stand der Technik bekannten Haltevorrichtungen zur Befestigung von Membrankonstruktionen wird es als problematisch angesehen, dass sich diese nur unter größtem konstruktivem Aufwand mit dem Tragwerk eines Gebäudes verbinden lassen. Insbesondere ist es hierzu notwendig, eine Vielzahl an Bohrungen an dem Tragwerk vorzusehen, um eine Befestigung mittels der obengenannten Schraubenverbindung zu ermöglichen. Dies führt unweigerlich zu längeren Montagezeiten und somit zu höheren Gesamtkosten. Auch entstehen durch die bekannten Befestigungsmittel der Haltevorrichtung an dem Tragwerk Wärmebrücken, welche den Nutzen der Membranbaukonstruktionen als Teil einer Baukonstruktion, insbesondere eines Daches oder einer Außenwand eines Gebäudes stark einschränken. Insbesondere bei der Anwendung der bekannten Haltevorrichtungen in einer agressiven Umgebung, wie einer Meerwasser oder Schwimmhallenatmosphäre, kann es ferner zu einer unerwünschten Kontaktkorrosion zwischen den Befestigungsmitteln und dem Tragwerk bzw. der Haltevorrichtung kommen.

Auf Grundlage der oben genannten Problemstellung liegt der vorliegenden Erfindung die Aufgabe zugrunde, eine Haltevorrichtung anzugeben, welche sich schnell und einfach mit dem Tragwerk eines Gebäudes verbinden lässt und dabei eine möglichst hohe Wärmedämmung erzielt.

Diese Aufgabe wird erfindungsgemäß durch die Merkmale des kennzeichnenden Teils des unabhängigen Schutzanspruches 1 gelöst.

Demgemäß ist es vorgesehen, dass das mindestens eine Halteprofil Mittel zum Umfassen zumindest eines Teilbereichs des Tragwerks aufweist. Dementsprechend ist es vorgesehen, dass die zuvor genannten Mittel zum Umfassen derart um einen Teilbereich des Tragwerks angeordnet werden können, so dass das mindestens eine Halteprofil der Haltevorrichtung zuverlässig an dem Tragwerk befestigt ist und somit einen ausreichenden Halt für die Membrankonstruktion bietet. Darüber hinaus wird der Halt der erfindungsgemäßen Haltevorrichtung zusätzlich durch die, von der Membrankonstruktion hervorgerufene, Zugbeanspruchung unterstützt.

Die Vorteile der erfindungsgemäßen Haltevorrichtung zur Befestigung von Membrankonstruktionen liegen auf der Hand. So kann durch die Mittel zum Umfassen des Tragwerks beispielsweise auf die Schraubverbindungen zum Befestigen des Halteprofils gänzlich verzichtet werden, wodurch sich Wärmebrücken zwischen dem Halteprofil und dem Tragwerk besonders einfach verhindern lassen. Gleichzeitig werden Kontaktkorrosionen zwischen den einzelnen Bauteilen der Haltevorrichtung und dem Tragwerk wirkungsvoll verhindert. Darüber hinaus ist es bei der erfindungsgemäßen Haltevorrichtung nicht mehr notwendig, spezielle Vorkehrungen, wie beispielsweise Bohrungen, an dem Tragwerk vorzusehen, bevor eine Montage möglich ist. Vielmehr ist es vorstellbar, dass mindestens eine Halteprofil in nur einem Arbeitsschritt an das Tragwerk zu klemmen bzw. aufzuschieben. Vorteilhafterweise kann dabei die Kederschiene auch wahlweise vor bzw. nach dem Anbringen des Halteprofils an dem Tragwerk mit dem Halteprofil verbunden werden.

Vorteilhafte Weiterbildungen der erfindungsgemäßen Haltevorrichtung zur Befestigung von Membrankonstruktionen sind den Unteransprüchen zu entnehmen.

So ist es in einer ersten Realisierung der erfindungsgemäßen Haltevorrichtung vorgesehen, dass zwischen dem Tragwerk und dem mindestens einem Halteprofil eine elastische Trennschicht vorgesehen ist. Diese elastische Trennschicht deckt vorzugsweise den gesamten Kontaktbereich zwischen dem Tragwerk und dem mindestens einem Halteprofil ab, wodurch Kontaktkorrosion und Wärmebrücken wirkungsvoll verhindert werden. Darüber hinaus kann durch die elastische Ausbildung der Trennschicht eine besonders hohe Befestigungswirkung des Halteprofils an dem Tragwerk erreicht werden. In diesem Zusammenhang sei noch einmal darauf hingewiesen, dass die Haltevorrichtung durch die immanente Zugwirkung der Membrankonstruktion gegen das Tragwerk gezogen wird. Hierdurch wird die elastische Trennschicht zwischen dem zwischen dem Tragwerk und der Haltevorrichtung komprimiert und entwickelt somit eine zuverlässige Dichtwirkung gegen jeglichen Wassereintritt von außen. Mit anderen Worten, bei der Neuentwicklung liegt die Dichtebene im Bereich der an die Dichtung herangezogenen Membrankonstruktion, wodurch Undichtigkeiten der Haltevorrichtung, beispielsweise an deren Stoßfugen und in Ecken, keinen Einfluss auf die Dichtwirkung des Systems haben. Die Haltvorrichtung ist also selbst abdichtend und kann als Gebäudeabschluss eingesetzt werden. Es ist ferner bevorzugt, die elastische Trennschicht über einen Haftvermittler mit dem Tragwerk zu verbinden, bevor das Halteprofil an dem Tragwerk angebracht wird.

Die eben genannte elastische Trennschicht wird vorzugsweise aus einem Elastomer, insbesondere aus Ethylen-Propylen-Dien-Kautschuk (EPDM) oder Silikonkautschuk gebildet. Es hat sich gezeigt, dass die hohe Wetter- und Feuchtigkeitsbeständigkeit der zuvor genannten Elastomere besonders vorteilhaft für die Ausbildung der Trennschicht zwischen dem Halteprofil und dem Tragwerk ist. Darüber hinaus lassen sich diese Werkstoff praktisch in allen Richtungen verformen, was die Anbringung des Halteprofils über der Trennschicht begünstigt.

Alternativ oder zusätzlich zu der elastischen Trennschicht kann vorzugsweise auch ein zwischen dem Tragwerk und dem mindestens einen Halteprofil angeordnetes Wärmedämmelement vorgesehen sein. Dabei kann es sich grundlegend um jeglichen geeigneten Wärmedämmstoff handeln. Durch das Wärmedämmelement können Wärmebrücken noch wirkungsvoller verhindert werden. Auch ist es denkbar, dass dieses Wärmedämmelement, je nach Erfordernis und Ausbildung des Tragwerks, unterschiedliche Ausmaße, insbesondere eine variierende Dicke aufweisen kann. Dabei ist es auch vorstellbar, dass die Ausmaße des Wärmedämmelements erst kurz vor der Montage der erfindungsgemäßen Haltevorrichtung auf die jeweiligen Erfordernisse angepasst werden.

Gemäß einer weiteren Ausführungsform der erfindungsgemäßen Haltevorrichtung ist es vorgesehen, dass das mindestens eine Halteprofil einen im Wesentlichen U-förmigen Haltebereich aufweist, welcher mindestens eine seitliche Hinterschneidung aufweist und dazu ausgebildet ist, die Kederschiene aufzunehmen. Durch den U-förmigen Haltebereich mit mindestens einer seitlichen Hinterschneidung ist es möglich die Kederschiene besonders einfach und schnell an dem Halteprofil zu befestigen, bzw. diese von dem Halteprofil zu lösen. Hierdurch wird die Montage der Membrankonstruktion an der erfindungsgemäßen Haltevorrichtung besonders stark vereinfacht. Im Einzelnen ist es diesbezüglich denkbar, dass der in der Kedertasche befindliche Keder in die Kederschiene eingeführt wird, bevor diese mit dem Halteprofil der Haltevorrichtung verbunden wird. Somit entfällt vorteilhafterweise ein mühsames Einziehen des vorgespannten Keders in die bereits am Halteprofil montierte Kederschiene.

In diesem Zusammenhang sei ferner erwähnt, dass die Kederschiene vorzugsweise mindestens einen seitlichen Ansatz aufweist, welcher dazu ausgebildet ist, in die mindestens eine Hinterschneidung des Halteprofils einzugreifen. Durch den mindestens einen seitlichen Ansatz wird erreicht, dass die Kederschiene allein durch die Vorspannwirkung der Membrankonstruktion zuverlässig mit dem Halteprofil in Wirkverbindung steht. Dabei liegt der mindestens eine seitliche Ansatz vorzugsweise vollflächig an der mindestens einen Hinterschneidung des Halteprofils an und wird somit von einem Herausrutschen aus dem im Wesentlichen U-förmigen Haltebereich des Halteprofils bewahrt. Alternativ hierzu kann die Kederschiene auch einen Falzbereich aufweisen, welcher dazu ausgebildet ist, in die mindestens eine Hinterschneidung des Halteprofils einzugreifen. Durch den Falzbereich wird das Anbringen und Lösen der Kederschiene noch stärker vereinfacht.

Nach einem weiteren Aspekt der erfindungsgemäßen Haltevorrichtung weist diese ferner ein Abdeckprofil auf, welches mit der Kederschiene verbunden ist und dazu ausgebildet ist, die Kederschiene so wie das Halteprofil zu überdecken. Mit einem derartigen Abdeckprofil kann eine ganze Reihe von vorteilhaften Wirkungen erzielt werden. So dient das Abdeckprofil beispielsweise zum Schutz der Kederschiene und des Halteprofils vor Witterungseinflüssen wie Regen oder Schneefall. Darüber hinaus kann das besagte Abdeckprofil dazu genutzt werden, die an dem Keder befestigten Membranelemente innerhalb der Haltevorrichtung zu führen. Schließlich kann das Abdeckprofil auch dazu genutzt werden, die Verbindungswirkung zwischen der Kederschiene und dem Halteprofil noch weiter zu verstärken.

Um das zuvor genannte Abdeckprofil besonders zuverlässig an der Haltevorrichtung anbringen zu können, kann es gemäß einer weiteren Umsetzung vorgesehen sein, dass die Kederschiene eine Längsnut aufweist, welche dazu ausgebildet ist, einen Teilbereich des Abdeckprofils aufzunehmen. Insbesondere kann es sich bei diesem Teilbereich um einen Vorsprung handeln, welcher zum Ende der Montage in die Längsnut der Kederschiene eingeschoben wird. Alternativ oder zusätzlich dazu kann es auch vorgesehen sein, dass das Abdeckprofil eine Längsnut aufweist, welche dazu ausgebildet ist einen Teilbereich, bspw. einen Vorsprung, des Halteprofils aufzunehmen. Es sei in diesem Zusammenhang ferner angemerkt, dass auch das Abdeckprofil vorzugsweise aus einem Elastomer, insbesondere aus EPDM oder Silikonkautschuk gebildet ist.

Einer weiteren Ausführungsform der erfindungsgemäßen Haltevorrichtung zufolge, weist die Haltevorrichtung eine Vielzahl von Halteprofilen auf, welche entlang einer Längsachse der Kederschiene angeordnet und in Richtung der Längsachse voneinander beabstandet sind. Dementsprechend weist die Haltevorrichtung nicht nur ein langgestrecktes Halteprofil auf, welches sich durchgängig entlang des Tragwerks erstellt, sondern wird aus einer Vielzahl von kleineren Halteprofilen gebildet, welche beabstandet voneinander angeordnet sind. Selbstverständlich sind die kleineren Halteprofile sehr viel einfacher an der Tragstruktur zu montieren und lassen sich auch im Nachhinein problemlos anbringen. Dementsprechend ist es auch denkbar, dass die Anzahl der Halteprofile unter Berücksichtigung der durch die Membrankonstruktion eingebrachten Zuglasten gewählt wird. Die einzelnen Halteprofile sind dabei vorzugsweise identisch ausgeführt und derart zueinander angeordnet, dass die Kederschiene problemlos aufgenommen werden kann.

Um eine ausreichende Haltewirkung der Membrankonstruktion bei geringem Gewicht der Haltevorrichtung zu erreichen, kann es vorgesehen sein, dass das mindestens eine Halteprofil und/oder die Kederschiene aus Aluminium gebildet ist/sind. Selbstverständlich ist jedoch auch jedes andere Material, wie beispielsweise Stahl oder faserverstärkter Kunststoff denkbar.

Nachfolgend wird die erfindungsgemäße Haltevorrichtung mit Bezug auf die in den Figuren dargestellte Ausführungsform näher erläutert.

Dabei zeigen:
- Fig. 1:: perspektivische Frontansicht einer ersten Ausführungsform der erfindungsgemäßen Haltevorrichtung;
- Fig. 2:: perspektivische Rückansicht der in Fig. 1 dargestellten ersten Ausführungsform der erfindungsgemäßen Haltevorrichtung;
- Fig. 3:: Seitenansicht der in Fig. 1 dargestellten ersten Ausführungsform der erfindungsgemäßen Haltevorrichtung;
- Fig. 4:: perspektivische Rückansicht der in Fig. 1 dargestellten ersten Ausführungsform der erfindungsgemäßen Haltevorrichtung, ohne Abdeckprofil;
- Fig. 5:: perspektivische Rückansicht einer zweiten Ausführungsform der erfindungsgemäßen Haltevorrichtung;
- Fig. 6:: perspektivische Rückansicht einer dritten Ausführungsform der erfindungsgemäßen Haltevorrichtung;
- Fig. 7:: Seitenansicht einer vierten Ausführungsform der erfindungsgemäßen Haltevorrichtung; und
- Fig. 8:: perspektivische Rückansicht der in Fig. 7 dargestellten vierten Ausführungsform der erfindungsgemäßen Haltevorrichtung, ohne Abdeckprofil.

In der folgenden detaillierten Figurenbeschreibung sind gleiche oder gleichwirkende Bauteile mit den gleichen Bezugszeichen versehen.

Der Darstellung gemäß den Figuren 1 bis 4 eine erste Ausführungsform der erfindungsgemäßen Haltevorrichtung 1 zu entnehmen. Wie durch die Fig. 1 angedeutet, dient die Haltevorrichtung 1 zur Befestigung von Membrankonstruktionen 100. In diesem Ausführungsbeispiel ist der Randbereich einer dreilagigen Membrankonstruktion 100, insbesondere eines Membrankissens, dargestellt. Die drei Lagen 100a, 100b, 100c sind über einen Keder 17 mit der Haltevorrichtung 1 verbunden und somit an dem Tragwerk 2 befestigt. Wie es sich aus den Darstellungen sofort ergibt, ist die Haltevorrichtung 1 mit dem Tragwerk 2 verbunden und weist mindestens ein Halteprofil 11, zum Anbringen der Haltevorrichtung 1 an dem Tragwerk 2 auf. Eine Kederschiene 13 ist dabei lösbar mit dem mindestens einem Halteprofil 11 verbunden und dazu ausgebildet, den mit einem Keder 17 versehenen Rand der Membrankonstruktion 100 aufzunehmen.

Um eine schnellere und einfachere Montage der erfindungsgemäßen Haltevorrichtung 1 zu gewährleisten, weist das mindestens eine Halteprofil 11, Mittel 111 (Fig. 3) zum Umfassen zumindest eines Teilbereichs 20 eines Tragwerks 2 auf. Im Einzelnen kann es sich bei diesem Mittel 111 zum Umfassen des Tragwerks um einen im Wesentlichen U-förmigen Teilbereich des mindestens einen Halteprofils 11 handeln, welcher um einen vorstehenden Absatz 20 des Tragwerks 2 gebildet ist. Mit anderen Worten, das mindestens eine Halteprofil 11 wird auf einen Teilbereich 20 des Tragwerks 2 aufgeschoben und entwickelt dabei eine Klemmwirkung, welche der Befestigung des Halteprofils 11 und damit der Haltevorrichtung 1 an dem Tragwerk 2 dient. Darüber hinaus wird die durch die Klemmwirkung hervorgerufene Haltekraft zusätzlich durch die von der Membrankonstruktion eingeleiteten Zugkräfte verstärkt.

Um die Klemmwirkung zwischen dem mindestens einen Halteprofil 11 und dem Tragwerk 2 weiter zu erhöhen, ist eine elastische Trennschicht 15a vorgesehen. Diese elastische Trennschicht befindet sich insbesondere zwischen dem Tragwerk 2 und dem mindestens einem Halteprofil 11a. Dabei sollte die elastische Trennschicht 15a mindestens im Bereich zwischen dem Mittel 111 zum Umfassen des Tragwerks 2 und dem Absatz 20 des Tragwerks 2 angebracht sein. Die in dem Ausführungsbeispiel dargestellte Trennschicht 15a ist insbesondere über eine Klebeschicht mit dem Tragwerk 2 verbunden. Zusätzlich können auch weitere Trennschichten 15c vorgesehen sein, welches beispielsweise zwischen der Kederschiene 13 und dem Tragwerk 2 angeordnet sind, um auch hier Kontaktkorrosionen bzw. Wärmebrücken vorzubeugen. Wichtig ist dabei, dass jeglicher direkte Kontakt zwischen metallischen Teilen, wie bspw. dem Tragwerk 2 und dem mindestens einen Halteprofil 11/der Kederschiene 13, unterbunden wird.

Es ist besonders bevorzugt, die elastische Trennschicht 15 aus einem Elastomer, insbesondere aus EPDM oder Silikonkautschuk auszubilden. Somit wird neben der erhöhten Klemmwirkung auch eine Wärmeentkopplung zwischen dem Tragwerk 2 und der Haltevorrichtung 11a bewirkt.

Zusätzlich zu den elastischen Trennschichten 15a, 15c weist die in den Figuren 1 bis 4 dargestellte Ausführungsform der erfindungsgemäßen Haltevorrichtung 1 auch ein zwischen dem Tragwerk 2 und dem mindestens einen Halteprofil 11 angeordnetes Wärmedämmelement 15b auf. Dabei kann es sich grundlegend um jeglichen geeigneten Wärmedämmstoff handeln. Durch das Wärmedämmelement 15b können Wärmebrücken noch wirkungsvoller verhindert werden. Auch ist es denkbar, dass dieses Wärmedämmelement 15b, je nach Erfordernis und Ausbildung des Tragwerks 2, unterschiedliche Ausmaße, insbesondere eine variierende Dicke aufweist. Dabei ist es auch vorstellbar, dass die Ausmaße des Wärmedämmelements 15b erst kurz vor der Montage der erfindungsgemäßen Haltevorrichtung 1 auf die jeweiligen Erfordernisse angepasst werden.

Zusätzlich zu den Mitteln 111 zum Umfassen des Tragwerks 2, weist das dargestellte Halteprofil 11 einen im Wesentlichen U-förmigen Haltebereich 112 auf, welcher zwei seitliche Hinterschneidungen 113, 114 aufweist und dazu ausgebildet ist, die Kederschiene 13 aufzunehmen. Wie erkennbar ist, ist die Kederschiene 13 dabei lösbar innerhalb des im Wesentlichen U-förmigen Haltebereichs 112 angebracht. Die Kederschiene 13 weist dementsprechend einen Falzbereich 133 auf, welcher dazu ausgebildet ist, in eine der Hinterschneidungen 113, 114, insbesondere in die Hinterschneidung "113", einzugreifen. Somit wird durch die von der Membrankonstruktion 100 aufgebrachte Zugbeanspruchung eine Wirkverbindung zwischen der Kederschiene 13 und dem Haltebereich 112 des Halteprofils 11 erreicht. Auch wird damit die Zugspannung der Membrankonstruktion auf das Mittel 111 zum Umfassen des Tragwerks 2 übertragen, wodurch dieses noch stärker an dem Teilbereich 20 des Tragwerks 2 befestigt wird.

In Fig. 3 ist ferner gezeigt, dass die Haltevorrichtung 1 ein Abdeckprofil 16 aufweisen kann, welches mit der Kederschiene 13 verbunden ist und dazu ausgebildet ist, die Kederschiene 13 sowie das mindestens eine Halteprofil 11 zu überdecken. Durch das Abdeckprofil 16 werden die Kederschiene 13 und das mindestens eine Halteprofil 11 besonders wirksam vor Witterungseinflüssen wie Regen oder Schnee geschützt. Um die Verbindungswirkung zwischen der Kederschiene 13 und dem Abdeckprofil 16 zu verstärken, kann die Kederschiene 13 eine Längsnut 131 aufweisen, welche dazu ausgebildet ist, einen Teilbereich 161 des Abdeckprofils 16 aufzunehmen. Beispielsweise handelt es sich in der dargstellten Ausführungsform bei dem Teilbereich 161 des Abdeckprofils 16 um einen Fortsatz, welcher an der Unterseite des Abdeckprofils 16 angebracht ist. Alternativ oder zusätzlich dazu kann die Unterseite des Abdeckprofils 16 mit einer Riffelung (nicht gezeigt) versehen sein, welche die Verbindungswirkung ebenfalls erhöht.

Zusätzlich zu der Längsnut 131 der Kederschiene 13 ist es gemäß der ersten Ausführungsform vorgesehen, dass das Abdeckprofil 16 selbst eine Längsnut 162 aufweist, welche dazu ausgebildet ist einen Teilbereich 116, bspw. einen Vorsprung, des Halteprofils 11 aufzunehmen. Ebenso ist die zweite Trennschicht 15c mit einer Längsnut 151 versehen, welche einen Teilbereich 136 der Kederschiene aufnimmt.

Wie bereits im Zusammenhang mit der Trennschicht 15 erwähnt, kann auch das Abdeckprofil 16 aus einem Elastomer, insbesondere aus EPDM oder Silikonkautschuk gebildet sein. Hierbei ist insbesondere auf die hohe Wetter- und Feuchtigkeitsbeständigkeit sowie die hohe thermische Beständigkeit des synthetischen Ethylen-Propylen-Dien-Kautschuks (EPDM) hingewiesen.

Neben der Längsnut 131 zur Befestigung des Abdeckprofils 16, weist die in Fig. 3 dargestellte Kederschiene 13, auch einen zweite parallel verlaufende Längsnut 132 auf, welche ebenfalls zum Ausbilden eines Befestigungsbereichs (nicht dargestellt) genutzt werden kann.

Die in den Figuren 5 und 6 dargestellten zweiten und dritten Ausführungsformen der erfindungsgemäßen Haltevorrichtung 1', 1" sind im Wesentlichen identisch aufgebaut wie die Haltevorrichtung 1 gemäß der ersten Ausführungsform. Den Figuren 5 und 6 kann jedoch entnommen werden, dass sich die erfindungsgemäße Haltevorrichtung auch auf ein gebogenes Tragwerk 2 anpassen lässt. Im Einzelnen zeigt Fig. 5 die Anwendung der Haltevorrichtung 1' an einem in einer horizontalen Ebene gebogenen Tragwerk 2. Dagegen ist aus Fig. 6 ein Tragwerk 2 der Haltevorrichtung 1" erkennbar, wobei das Tragwerk 2 in einer vertikalen Ebene gebogen verläuft. Die Anbringung der Haltevorrichtung an ein derartig gebogenes Tragwerk ist bspw. häufig bei gewölbten Dachkonstruktionen nötig.

Eine vierte Ausführungsform der erfindungsgemäßen Haltevorrichtung 1"' ist den Figuren 7 und 8 zu entnehmen. Im Gegensatz zu den Haltevorrichtung 1, 1', 1" der ersten drei Ausführungsformen, weißt die Haltevorrichtung 1"' der vierten Ausführungsform nur eine Trennschicht 15 auf, welche den gesamten Zwischenraum, zwischen dem Halteprofil lila und dem Tragwerk 2, abdeckt.

Auch weißt der im Wesentlichen U-förmige Haltebereich 112a eine leicht veränderte Konstruktion auf. Insbesondere ist der Haltebereich 112a nicht nur dazu ausgebildet einen Falzbereich (133, vgl. Fig. 3) der Kederschiene 13, sondern vorzugsweise die komplette Kederschiene 13 aufzunehmen. Die Kederschiene 13 weist dabei mindestens einen, insbesondere zwei seitliche Ansätze 133, 134 auf, welche dazu ausgebildet sind, in die mindestens eine, insbesondere zwei, Hinterschneidungen 113, 114 des Haltebereichs 112a einzugreifen. Somit wird durch die von der Membrankonstruktion 100 aufgebrachte Zugbeanspruchung eine Wirkverbindung zwischen der Kederschiene 13 und dem Haltebereich 112a des Halteprofils 11a erreicht. Diese Zugbeanspruchung dient gleichzeitig auch dazu, einen zuverlässigen Halt des Halteprofils 11a an dem Tragwerk 2 zu gewährleisten.

Im Hinblick auf die in Fig. 8 dargestellte perspektivische Ansicht sei ferner angemerkt, dass die Haltevorrichtung 1"' gemäß der vierten Ausführungsform eine Vielzahl von Halteprofilen 11a, 11b, 11c, 11d, 11e aufweist, welche entlang einer Längsachse L der Kederschiene 13 angeordnet und in Richtung der Längsachse L voneinander beabstandet sind. Um die Vielzahl von Halteprofilen 11a, 11b, 11c, 11d, 11e besser darstellen zu können, wurde in der Darstellung gemäß Fig. 8 auf das oben erwähnte Abdeckprofil 16 verzichtet. Wie zu erkennen ist, sind die Halteprofile 11a, 11b, 11c, 11d, 11e vorzugsweise identisch ausgebildet und in gleichen Abständen entlang der Längsachse L der Kederschiene 13 angeordnet. Im Gegensatz dazu ist in Fig. 4 deutlich zu erkennen, dass das Halteprofil 11 der ersten Ausführungsform einstückig ausgebildet ist und sich durchgängig entlang der Längsachse der Kederschiene erstreckt. Durch das Vorsehen einer Vielzahl kleinerer Halteprofile 11a, 11b, 11c, 11d, 11e wird die Montage erheblich vereinfacht, wobei sich selbstverständlich auch eine Materialeinsparung ergibt.

Schlussendlich sei angemerkt, dass das mindestens eine Halteprofil 11, 11a, 11b, 11c, 11d, 11e und/oder die Kederschiene 13 besonders bevorzugt aus Aluminium gebildet sind, wodurch eine ausreichende Befestigungswirkung erzielt wird, ohne die Haltevorrichtung mit zu hohem Gewicht auszubilden.

### Bezugszeichenliste

- 1: Haltevorrichtung
- 2: Tragwerk
- 11, 11a, 11b, 11c, 11d, 11e: Halteprofil
- 13: Kederschiene
- 15, 15a, 15c: Trennschicht
- 15b: Wärmedämmelement
- 16: Abdeckprofil
- 17: Keder
- 20: Absatz
- 100: Membrankonstruktion
- 100a, 100b, 100c: Membranelement
- 111, 111a, 111b, 111c, 111d, 111e: Mittel zum Umfassen des Tragwerks
- 112, 112a, 112b, 112c, 112d, 112e: U-förmiger Haltebereich
- 113, 113a, 114, 114a: Hinterschneidung
- 116: Teilbereich
- 131, 132,: Längsnut
- 133: Falzbereich
- 134, 135: seitlicher Ansatz
- 136, 161: Teilbereich
- 151, 162: Längsnut
- L: Längsachse der Kederschiene

## Patentansprüche

1. Haltevorrichtung (1) zur Befestigung von Membrankonstruktionen (100), wobei die Haltevorrichtung (1) mit einem Tragwerk (2) verbunden ist und Folgendes aufweist:
- mindestens ein Halteprofil (11, 11a, 11b, 11c, 11d, 11e), zum Anbringen der Haltevorrichtung (1) an dem Tragwerk (2);
- eine Kederschiene (13), welche lösbar mit dem mindestens einen Halteprofil (11, 11a, 11b, 11c, 11d, 11e) verbunden ist und dazu ausgebildet ist, einen mit einem Keder (17) versehenen Rand der Membrankonstruktion (100) aufzunehmen,
wobei
das mindestens eine Halteprofil (11, 11a, 11b, 11c, 11d, 11e) Mittel (111, 111a, 111b, 111c, 111d, 111e) zum Umfassen zumindest eines Teilbereichs (20) des Tragwerks (2) aufweist,
**dadurch gekennzeichnet, dass** die Haltevorrichtung (1) derart ausgebildet ist, dass von den Membrankonstruktionen (100) eingeleitete Zugkräfte eine durch eine Klemmwirkung des mindestens einen Halteprofils (11, 11a, 11b, 11c, 11d, 11e) hervorgerufene Haltekraft verstärken.

2. Haltevorrichtung (1) nach Anspruch 1,
wobei zwischen dem Tragwerk (2) und dem mindestens einen Halteprofil (11, 11a, 11b, 11c, 11d, 11e) eine elastische Trennschicht (15, 15a) vorgesehen ist.

3. Haltevorrichtung (1) nach Anspruch 2,
wobei die elastische Trennschicht (15) aus einem Elastomer, insbesondere aus EPDM oder Silikonkautschuk gebildet ist.

4. Haltevorrichtung (1) nach einem der Ansprüche 1 bis 3,
wobei zwischen dem Tragwerk (2) und dem mindestens einen Halteprofil (11, 11a, 11b, 11c, 11d, 11e) ein Wärmedämmelement (15b) vorgesehen ist.

5. Haltevorrichtung (1) nach einem der vorhergehenden Ansprüche,
wobei das mindestens eine Halteprofil (11, 11a, 11b, 11c, 11d, 11e) einen im Wesentlichen U-förmigen Haltebereich (112, 112a, 112b, 112c, 112d, 112e) aufweist, welcher mindestens eine seitliche Hinterschneidung (113, 113a, 114, 114a) aufweist und dazu ausgebildet ist die Kederschiene (13) aufzunehmen.

6. Haltevorrichtung (1) nach Anspruch 5,
wobei die Kederschiene (13) mindestens einen seitlichen Ansatz (134, 135) aufweist, welcher dazu ausgebildet ist, in die mindestens eine Hinterschneidung (113a, 114a) des mindestens einen Halteprofils (11a, 11b, 11c, 11d, 11e) einzugreifen.

7. Haltevorrichtung (1) nach Anspruch 5,
wobei die Kederschiene (13) einen Falzbereich (133) aufweist, welcher dazu ausgebildet ist, in die mindestens eine Hinterschneidung (113, 114) des mindestens einen Halteprofils (11) einzugreifen.

8. Haltevorrichtung (1) nach einem der Ansprüche 5-7, wobei die Haltevorrichtung (1) ferner ein Abdeckprofil (16) aufweist, welches mit der Kederschiene (13) verbunden ist und dazu ausgebildet ist, die Kederschiene (13) sowie das mindestens eine Halteprofil (11, 11a, 11b, 11c, 11d, 11e) zu überdecken.

9. Haltevorrichtung (1) nach Anspruch 8,
wobei die Kederschiene (13) eine Längsnut (131) aufweist, welche dazu ausgebildet ist einen Teilbereich (161) des Abdeckprofils (16) aufzunehmen.

10. Haltevorrichtung nach Anspruch 8 oder 9,
wobei das Abdeckprofil (16) eine Längsnut (162) aufweist, welche dazu ausgebildet ist einen Teilbereich (116) des Halteprofils (11) aufzunehmen.

11. Haltevorrichtung (1) nach einem der Ansprüche 8 bis 10,
wobei das Abdeckprofil (16) aus einem Elastomer, insbesondere aus EPDM oder Silikonkautschuk gebildet ist.

12. Haltevorrichtung (1) nach einem der Ansprüche 5-11, wobei die Haltevorrichtung (1) eine Vielzahl von Halteprofilen (11a, 11b, 11c, 11d, 11e) aufweist, welche entlang einer Längsachse (L) der Kederschiene (13) angeordnet und in Richtung der Längsachse (L) voneinander beabstandet sind.

13. Haltevorrichtung (1) nach einem der Ansprüche 5-12, wobei das mindestens eine Halteprofil (11, 11a, 11b, 11c, 11d, 11e) und/oder die Kederschiene (13) aus Aluminium gebildet ist/sind.

## Claims

1. A retaining device (1) for fastening membrane constructions (100),
wherein the retaining device (1) is connected to a supporting structure (2) and comprises the following:
- at least one retaining profile (11, 11a, 11b, 11c, 11d, 11e) for attaching the retaining device (1) to the supporting structure (2);
- a welt rail (13) which is detachably connected to the at least one retaining profile (11, 11a, 11b, 11c, 11d, 11e) and designed to receive an edge of the membrane construction (100) provided with a welt (17),
wherein the at least one retaining profile (11, 11a, 11b, 11c, 11d, 11e) comprises means (111, 111a, 111b, 111c, 111d, 111e) for surrounding at least a partial region (20) of the supporting structure (2),
**characterized in that**
the retaining device (1) is configured such that tractive forces introduced from the membrane constructions (100) intensify the retaining force effected by a clamping action of the at least one retaining profile (11, 11a, 11b, 11c, 11d, 11e).

2. The retaining device (1) according to claim 1,
wherein an elastic separator layer (15, 15a) is provided between the supporting structure (2) and the at least one retaining profile (11, 11a, 11b, 11c, 11d, 11e).

3. The retaining device (1) according to claim 2,
wherein the elastic separator layer (15) is formed from an elastomer, in particular from EPDM or silicone rubber.

4. The retaining device (1) according to one of claims 1 to 3,
wherein a thermal insulation element (15b) is provided between the supporting structure (2) and the at least one retaining profile (11, 11a, 11b, 11c, 11d, 11e).

5. The retaining device (1) according to one of the preceding claims,
wherein the at least one retaining profile (11, 11a, 11b, 11c, 11d, 11e) comprises a substantially U-shaped retaining area (112, 112a, 112b, 112c, 112d, 112e) which exhibits at least one lateral undercut (113, 113a, 114, 114a) and is designed to receive the welt rail (13).

6. The retaining device (1) according to claim 5,
wherein the welt rail (13) comprises at least one lateral projection (134, 135) which is designed to engage in the at least one undercut (113a, 114a) of the at least one retaining profile (11, 11a, 11b, 11c, 11d, 11e).

7. The retaining device (1) according to claim 5,
wherein the welt rail (13) comprises a rebate area (133) which is designed to engage in the at least one undercut (113, 114) of the at least one retaining profile (11).

8. The retaining device (1) according to one of claims 5 to 7,
wherein the retaining device (1) further comprises a cover profile (16) which is connected to the welt rail (13) and designed to cover the welt rail (13) as well as the at least one retaining device (11, 11a, 11b, 11c, 11d, 11e).

9. The retaining device (1) according to claim 8,
wherein the welt rail (13) comprises a longitudinal groove (131) which is designed to receive a partial region (161) of the cover profile (16).

10. The retaining device (1) according to claim 8 or 9,
wherein the cover profile (16) comprises a longitudinal groove (162) which is designed to receive a partial region (116) of the retaining device (11).

11. The retaining device (1) according to one of claims 8 to 10,
wherein the cover profile (16) is formed from an elastomer, in particular from EPDM or silicone rubber.

12. The retaining device (1) according to one of claims 5 to 11,
wherein the retaining device (1) comprises a plurality of retaining profiles (11, 11a, 11b, 11c, 11d, 11e) arranged along a longitudinal axis (L) of the welt rail (13) and spaced apart from one another in the direction of said longitudinal axis (L).

13. The retaining device (1) according to one of claims 5 to 12,
wherein the at least one retaining profile (11, 11a, 11b, 11c, 11d, 11e) and/or the welt rail (13) is/are made of aluminum.

## Revendications

1. Dispositif de retenue (1) pour la fixation de constructions à membrane (100), le dispositif de retenue (1) étant relié à une structure porteuse (2) et comprenant ce qui suit :
- au moins un profilé de retenue (11, 11a, 11b, 11c, 11d, 11e) pour monter le dispositif de retenue (1) sur la structure porteuse (2) ;
- un rail de réception de bourrelet (13) qui est relié de façon détachable audit au moins un profilé de retenue (11, 11a, 11b, 11c, 11d, 11e) et est réalisé pour recevoir un bord de la construction à membrane (100) pourvu d'un bourrelet (17),
dans lequel
ledit au moins un profilé de retenue (11, 11a, 11b, 11c, 11d, 11e) comprend des moyens (111, 111a, 111b, 111c, 111d, 111e) pour entourer au moins une zone partielle (20) de la structure porteuse (2),
**caractérisé en ce que**
le dispositif de retenue (1) est réalisé de telle sorte que des forces de traction exercées par les constructions à membrane (100) amplifient une force de retenue provoquée par un effet de serrage dudit au moins un profilé de retenue (11, 11a, 11b, 11c, 11d, 11e).

2. Dispositif de retenue (1) selon la revendication 1,
dans lequel
une couche de séparation élastique (15, 15a) est prévue entre la structure porteuse (2) et ledit au moins un profilé de retenue (11, 11a, 11b, 11c, 11d, 11e).

3. Dispositif de retenue (1) selon la revendication 2,
dans lequel
la couche de séparation élastique (15) est réalisée en un élastomère, en particulier en EPDM ou en caoutchouc au silicone.

4. Dispositif de retenue (1) selon l'une des revendications 1 à 3,
dans lequel
un élément d'isolation thermique (15b) est prévu entre la structure porteuse (2) et ledit au moins un profilé de retenue (11, 11a, 11b, 11c, 11d, 11e).

5. Dispositif de retenue (1) selon l'une des revendications précédentes,
dans lequel
ledit au moins un profilé de retenue (11, 11a, 11b, 11c, 11d, 11e) comprend une zone de retenue sensiblement en forme de U (112, 112a, 112b, 112c, 112d, 112e) qui présente au moins une contre-dépouille latérale (113, 113a, 114, 114a) et qui est réalisée pour recevoir le rail de réception de bourrelet (13).

6. Dispositif de retenue (1) selon la revendication 5,
dans lequel
le rail de réception de bourrelet (13) comprend au moins un épaulement latéral (134, 135) qui est réalisé pour venir s'engager dans ladite au moins une contre-dépouille (113a, 114a) dudit au moins un profilé de retenue (11, 11a, 11b, 11c, 11d, 11e).

7. Dispositif de retenue (1) selon la revendication 5,
dans lequel
le rail de réception de bourrelet (13) présente une zone de feuillure (133) qui est réalisée pour venir s'engager dans ladite au moins une contre-dépouille (113, 114) dudit au moins un profilé de retenue (11, 11a, 11b, 11c, 11d, 11e).

8. Dispositif de retenue (1) selon l'une des revendications 5 à 7,
dans lequel
le dispositif de retenue (1) comprend en outre un profilé de recouvrement (16) qui est relié au rail de réception de bourrelet (13) et qui est réalisé pour recouvrir le rail de réception de bourrelet (13) ainsi que ledit au moins un profilé de retenue (11, 11a, 11b, 11c, 11d, 11e).

9. Dispositif de retenue (1) selon la revendication 8,
dans lequel
le rail de réception de bourrelet (13) présente une gorge longitudinale (131) qui est réalisée pour recevoir une zone partielle (161) du profilé de recouvrement (16).

10. Dispositif de retenue selon la revendication 8 ou 9,
dans lequel
le profilé de recouvrement (16) présente une gorge longitudinale (162) qui est réalisée pour recevoir une zone partielle (116) du profilé de retenue (11).

11. Dispositif de retenue (1) selon l'une des revendications 8 à 10,
dans lequel
le profilé de recouvrement (16) est réalisé en un élastomère, en particulier en EPDM ou en caoutchouc au silicone.

12. Dispositif de retenue (1) selon l'une des revendications 5 à 11,
dans lequel
le dispositif de retenue (1) comprend une multitude de profilés de retenue (11, 11a, 11b, 11c, 11d, 11e) qui sont agencés le long d'un axe longitudinal (L) du rail de réception de bourrelet (13) et qui sont espacés les uns des autres en direction de l'axe longitudinal (L).

13. Dispositif de retenue (1) selon l'une des revendications 5 à 12,
dans lequel
ledit au moins un profilé de retenue (11, 11a, 11b, 11c, 11d, 11e) et/ou le rail de réception de bourrelet (13) est/sont réalisé(s) en aluminium.
